# FASCICULE DE BREVET EUROPEEN

(11) **EP 4 556 179 B1**
(45) Date de publication et mention de la délivrance du brevet: **24.12.2025**
(21) Numéro de dépôt: 23306973.1
(22) Date de dépôt: 14.11.2023
(51) Int. Cl.: B26B 5/00

(54) **COUTEAU A SORTIE DE LAME ACTIONNEE PAR UNE POIGNEE MOBILE**
MESSER MIT DURCH EINEN BEWEGLICHEN GRIFF BETÄTIGTER KLINGENAUSGABE
KNIFE WITH BLADE EXIT ACTUATED BY A MOVABLE HANDLE

(43) Date de publication de la demande: 21.05.2025
(73) Titulaire: Mure et Peyrot, 33041 Bordeaux Cedex (FR)
(72) Inventeur: PEYROT, Jean-Claude, 33200 BORDEAUX (FR)
(74) Mandataire: Plasseraud IP

(56) Documents cités:
- EP-A1- 1 946 897
- FR-A1- 2 552 008
- US-B2- 7 322 110

## Description

### Domaine technique

L'invention relève du domaine des couteaux comportant une lame montée coulissante longitudinalement dans un corps de couteau et s'extrayant d'un corps de couteau longitudinalement sous l'action d'une poignée mobile en rotation autour d'un axe par rapport au corps du couteau.

### Technique antérieure

Il est connu du document FR2 552 008 A1 un couteau de type cutter comportant une gâchette mobile en rotation et pourvue d'une partie de poussée sur une rampe inclinée d'un porte lame pour faire sortir longitudinalement la lame de l'avant du couteau. Ce dispositif ne permet pas d'obtenir une course de sortie de la lame importante cette dernière étant limitée par l'angle de la rampe et la course de la poignée.

Les documents US 4 713 885 B2, US 6 813 833 B2 et US 7 322 110 B2 prévoient des couteaux avec sortie de lame longitudinale pour lequel un système à deux bielles formant les deux bras d'un compas dont l'écartement pousse un porte lame en sorte de commander une sortie longitudinale de la lame sous l'action d'une poignée pivotante. Ces dispositifs permettent de démultiplier la longueur de sortie de la lame par rapport à la course de la poignée et ainsi augmenter l'amplitude de sortie de la lame.

### Problème technique

Toutefois ces solutions connues ne permettent pas d'avoir une amplitude de sortie de lame comparable à celle obtenue avec un simple poussoir disposé sur le corps de couteau et mobile longitudinalement pour manœuvrer un porte lame. Il est donc souhaitable de pouvoir encore accroître l'amplitude de sortie de la lame.

### Exposé de l'invention

Au vu de cette situation la présente divulgation propose un couteau pourvu d'un corps s'étendant selon un axe longitudinal et renfermant un porte lame équipé d'une lame pour lequel le porte lame est manœuvrable selon ledit axe longitudinal pour sortir la lame du corps d'un côté avant dudit corps au moyen d'une poignée manœuvrable angulairement par rapport au corps du couteau et la rentrer sous l'action d'un ressort de rappel, le couteau comportant un dispositif à bielles, configuré pour transformer un mouvement angulaire de la poignée en mouvement longitudinal du porte lame, comportant au moins quatre bielles articulées les unes aux autres et guidées entre le corps de couteau et la poignée en sorte de produire une démultiplication de la course de sortie de la lame par rapport à la rotation de la poignée.

Les caractéristiques exposées dans les paragraphes suivants correspondent à des modes de réalisation pouvant être mises en œuvre indépendamment les uns des autres ou en combinaison les uns avec les autres :

Selon un mode de réalisation, une première articulation est réalisée entre une partie arrière du corps du couteau et une première extrémité d'une première bielle, une deuxième articulation est réalisée entre une seconde extrémité de la première bielle et une première extrémité d'une deuxième bielle, une troisième articulation est réalisée entre une seconde extrémité de la deuxième bielle et une première extrémité d'une troisième bielle, une quatrième articulation est réalisée entre une seconde extrémité de la troisième bielle et une première extrémité d'une quatrième bielle, pour lequel la seconde extrémité de la quatrième bielle est pourvue d'une cinquième articulation avec le porte lame et pour lequel la deuxième et la quatrième articulation sont configurées pour coulisser en appui contre une face interne de la poignée tandis que la troisième articulation est configurée pour coulisser sur une partie du corps du couteau.

Le corps du couteau comporte avantageusement un fond par rapport auquel coulisse le porte lame et des parois latérales entre lesquelles se déplace le porte lame.

La troisième articulation 61 peut comporter des bossages 62 qui coulissent dans des premières rainures 12 réalisées dans lesdites parois latérales du corps du couteau, les premières rainures constituant ladite partie du corps du couteau sur laquelle coulisse la troisième articulation.

Avantageusement les premières rainures peuvent constituer des premières rampes inclinées par rapport à l'axe longitudinal du couteau selon une pente d'inclinaison croissante de l'arrière vers l'avant du couteau par rapport à l'axe longitudinal du couteau.

La cinquième articulation peut comporter des pions internes reçus dans des deuxièmes rainures sur le porte lame, transversales audit axe longitudinal et parallèles auxdites parois latérales.

La cinquième articulation peut aussi comporter des pions externes qui coulissent dans des troisièmes rainures réalisées dans lesdites parois latérales du corps du couteau, lesdites troisièmes rainures formant des secondes rampes inclinées selon une pente d'inclinaison croissante de l'arrière vers l'avant du couteau par rapport à l'axe longitudinal du couteau.

Les troisièmes rainures peuvent s'étendre sur une longueur de course de sortie de la lame.

Selon un mode de réalisation particulier, l''inclinaison des premières rampes est plus prononcée que l'inclinaison des secondes rampes.

La poignée s'articule avantageusement sur l'avant du corps du couteau.

La course de sortie de la lame est supérieure à 2 fois la course de l'élément de poignée et préférablement de l'ordre de 2,5 fois à 3 fois la course de l'élément de poignée.

Selon un mode de réalisation particulier, le couteau est pourvu d'un dispositif de maintien de la lame dans le porte lame comportant un ergot monté sur une languette ressort et un dispositif de libération de la lame comportant un poussoir muni d'une nervure d'appui sur une terminaison libre de ladite languette et positionné en sorte de permettre une libération de la lame du porte lame par poussée sur ladite terminaison libre produisant une torsion de ladite languette et un dégagement de l'ergot d'un trou de la lame lorsque le couteau est dans une position de sortie de la lame.

### Brève description des dessins

D'autres caractéristiques, détails et avantages de l'invention apparaîtront à la lecture de la description détaillée ci-après d'exemples de réalisation non limitatifs, et à l'analyse des dessins annexés, sur lesquels :
[Fig. 1A], [Fig. 1B] montrent un exemple de couteau selon la présente divulgation en perspective, respectivement lame rentrée et lame sortie ;
[Fig. 2] montre une vue éclatée de couteau selon la présente divulgation ;
[Fig. 3] montre une vue de l'intérieur d'une couteau selon la présente divulgation ;
[Fig. 4] montre un détail d'un dispositif de blocage de sécurité d'une poignée;
[Fig. 5] montre un détail d'un porte lame avec blocage de la lame.

### Description des modes de réalisation

Les dessins et la description ci-après contiennent des éléments pouvant non seulement servir à mieux faire comprendre la présente invention, mais aussi contribuer à sa définition, le cas échéant.

Il est maintenant fait référence aux figures 1A et 1B qui représentent un couteau selon l'invention lame rentrée en figure 1A et lame sortie en figure 1B. Le couteau comporte un corps de couteau 1, une poignée 4 pivotante articulée sur des tourillons 15 sur une partie avant du couteau et une lame 3 qui sort et qui rentre selon un axe longitudinal A du couteau par l'avant 1a du couteau. Pour sortir la lame, un opérateur presse la poignée pivotante 4 manœuvrable angulairement par rapport au corps du couteau sur le corps 1 ce qui fait sortir la lame au moyen du mécanisme décrit notamment aux figures 2 et 3.

Selon la figure 3 notamment, le corps1 s'étendant selon l'axe longitudinal A et renfermant un porte lame 2 équipé de la lame 3 et manœuvrable selon ledit axe longitudinal pour sortir la lame du corps du côté avant 1a dudit corps au moyen de la poignée 4.

Le porte lame coulisse sur un fond 1c du couteau et entre des parois latérales 1d, 1e du porte lame parallèles à un plan du porte lame.

Pour ce faire, le couteau comporte un dispositif à bielles, entre la poignée et le porte lame, ce dispositif à bielles étant configuré pour transformer un mouvement angulaire de la poignée 4 en mouvement longitudinal du porte lame (2).

Selon l'exemple représenté, le dispositif à bielles comporte quatre bielles 5, 6, 7, 8 articulées les unes aux autres et guidées entre le corps de couteau 1 et la poignée 4 en sorte de produire une démultiplication de la course de sortie de la lame par rapport à la rotation de la poignée. Ce nombre de quatre bielles est un compromis entre la démultiplication souhaitée, la complexité du mécanisme et la difficulté pour presser la poignée en fonction des frottements entre les divers éléments du mécanisme.

Pour rentrer la lame, l'opérateur relâche la poignée et le porte lame rentre dans le corps du couteau 1 sous l'action d'un ressort de rappel 10.

Le dispositif à bielles représenté plus particulièrement aux figures 2 et 3 est tel qu'une première articulation 51 est réalisée entre une partie arrière 1b du corps du couteau et une première extrémité d'une première bielle 5. Pour ce faire comme représenté en figure 2, l'arrière du corps du couteau comporte des logements 14 pour des premiers pions 53 de ladite première articulation.

Une deuxième articulation 52 est réalisée entre une seconde extrémité de la première bielle 5 et une première extrémité d'une deuxième bielle 6 et une troisième articulation 61 est réalisée entre une seconde extrémité de la deuxième bielle 6 et une première extrémité d'une troisième bielle 7. Cette troisième articulation comporte des deuxièmes pions issus de la deuxième bielle et tournés vers l'intérieur du couteau pour s'insérer dans des logements de la troisième bielle et est configurée pour coulisser sur une partie du corps du couteau.

Selon l'exemple, cette troisième articulation comporte en outre des bossages 62 qui coulissent dans des premières rainures 12 réalisées dans lesdites parois latérales 1d, 1e du corps du couteau. Une configuration selon laquelle la troisième articulation coulisserait contre le fond du couteau serait possible dans le cadre de la présente divulgation mais serait moins efficace car selon le mode de réalisation représenté, les premières rainures 12 constituant ladite partie du corps du couteau sur laquelle coulisse la troisième articulation et forment des premières rampes inclinées par rapport à l'axe longitudinal A du couteau selon une pente d'inclinaison croissante de l'arrière vers l'avant du couteau par rapport à l'axe longitudinal du couteau ce qui améliore la progressivité du déplacement de l'articulation et rend l'effort nécessaire pour appuyer sur la poignée plus homogène que si le guidage de l'articulation se faisait parallèlement à l'axe longitudinal.

Toujours en référence aux figures 2 et 3, une quatrième articulation 71 est réalisée entre une seconde extrémité de la troisième bielle 7 et une première extrémité d'une quatrième bielle 8 et la seconde extrémité de la quatrième bielle 8 est pourvue d'une cinquième articulation 81 avec le porte lame.

Plus particulièrement représenté en figure 3, tandis que la troisième articulation 61 est configurée pour coulisser sur une partie du corps du couteau, la deuxième et la quatrième articulation 52, 71 sont configurées pour coulisser en appui contre une face interne 4a de la poignée 4 lorsque l'opérateur presse sur la poignée 4.

Le dispositif à bielle comporte enfin une cinquième articulation 81 reliant la quatrième bielle 8 et le porte lame et pour ce faire, une seconde extrémité de la quatrième bielle comporte des troisièmes pions dits aussi pions internes 82 qui sont reçus dans des logements du porte lame. Ces logements sont constitués ici par des deuxièmes rainures 21 sur le porte lame, transversales audit axe longitudinal et parallèles auxdites parois latérales 1d, 1e ce qui permet à ladite cinquième articulation de monter dans le couteau lors de l'extension du dispositif à bielle pendant l'appui su la poignée.

Pour améliorer l'accompagnement de la montée de cette articulation cette dernière comporte des quatrièmes pions dits aussi pions externes 83 qui coulissent dans des troisièmes rainures 13 réalisées dans lesdites parois latérales du corps du couteau, lesdites troisièmes rainures 13 formant des secondes rampes inclinées selon une pente d'inclinaison croissante de l'arrière vers l'avant du couteau par rapport à l'axe longitudinal A du couteau. Les troisièmes rainures 13 s'étendent sur une longueur de course de sortie de la lame et la courbure des rampes correspond à la course des pions internes 82 dans les rainures 21 du porte lame.

Selon l'exemple, l'inclinaison des premières rampes 12 est plus prononcée que l'inclinaison des secondes rampes 13 et la course des premières rampes 12 est plus courte que la course des secondes rampes 13.

Couteau selon l'une quelconque des revendications précédentes pour lequel la course de sortie de la lame est supérieure à 2 fois la course de l'élément de poignée et préférablement de l'ordre de 2,5 fois à 3 fois la course de l'élément de poignée.

Le couteau tel que représenté en figure 2 comporte pour accrocher le ressort de rappel 10, un tenon 22 sur le porte lame et un tenon 92 sur un capot arrière rapporté qui se fixe sur le corps par un dispositif rainure 16, languette 91, les languettes s'insérant à force entre les parois latérales 1d, 1e du corps du couteau.

Selon la figure 5, un verrou peut bloquer la poignée en position écartée du corps c'est à dire en position lame rentrée. Le verrou étant sous la forme d'un loquet 41 se déplaçant latéralement pour libérer ou bloquer le déplacement de la poignée par rapport au capot arrière en coopérant avec une rainure pourvue d'une partie verticale 92 dans laquelle le loquet peut coulisser et d'une partie d'arrêt 93 dans laquelle le loquet 41 peut se bloquer lorsque la poignée est relâché et le loquet est poussé latéralement..

Selon la figure 5 le couteau comporte un dispositif de maintien de la lame dans le porte lame comportant un ergot 24 qui s'insère dans un trou 31 de la lame 3. L'ergot qui peut avoir la forme d'un tourillon à face supérieure au moins partiellement inclinée est monté sur une languette ressort 23. La languette comporte une terminaison libre 26 dirigée vers le fond du corps 1 et un dispositif de libération de la lame comportant un poussoir 11 pourvu d'une nervure 26 est positionné sur le corps du couteau en sorte de permettre de libérer la lame du porte lame par poussée sur ladite terminaison libre 26 ce qui produit une torsion de la languette 23 et un dégagement de l'ergot 24 du trou 31 de la lame, lorsque le couteau est dans une position de sortie de la lame.

### Application industrielle

L'invention peut trouver à s'appliquer notamment à des couteaux connus sous la dénomination anglaise « cutter »

L'invention ne se limite pas aux exemples décrits ci-avant, seulement à titre d'exemple, mais elle englobe toutes les variantes que pourra envisager l'homme de l'art dans le cadre de la protection recherchée.

## Revendications

1. Couteau pourvu d'un corps (1) s'étendant selon un axe longitudinal (A) et renfermant un porte lame (2) équipé d'une lame (3) pour lequel le porte lame est manœuvrable selon ledit axe longitudinal pour sortir la lame du corps d'un côté avant (1a) dudit corps au moyen d'une poignée (4) manœuvrable angulairement par rapport au corps du couteau et la rentrer sous l'action d'un ressort de rappel (10), **caractérisé en ce qu'**il comporte un dispositif à bielles, configuré pour transformer un mouvement angulaire de la poignée (4) en mouvement longitudinal du porte lame (2), comportant au moins quatre bielles (5, 6, 7, 8) articulées les unes aux autres et guidées entre le corps de couteau et la poignée en sorte de produire une démultiplication de la course de sortie de la lame par rapport à la rotation de la poignée.

2. Couteau selon la revendication 1, pour lequel le corps du couteau comporte un fond (1c) par rapport auquel coulisse le porte lame (2) et des parois latérales (1d, 1e) parallèles à un plan du porte lame et entre lesquelles se déplace le porte lame.

3. Couteau selon la revendication 1 ou 2, pour lequel une première articulation (51) est réalisée entre une partie arrière (1b) du corps du couteau et une première extrémité d'une première bielle (5), une deuxième articulation (52) est réalisée entre une seconde extrémité de la première bielle (5) et une première extrémité d'une deuxième bielle (6), une troisième articulation (61) est réalisée entre une seconde extrémité de la deuxième bielle (6) et une première extrémité d'une troisième bielle (7), une quatrième articulation (71) est réalisée entre une seconde extrémité de la troisième bielle et une première extrémité d'une quatrième bielle (8), pour lequel la seconde extrémité de la quatrième bielle (8) est pourvue d'une cinquième articulation (81) avec le porte lame et pour lequel la deuxième et la quatrième articulation (52, 71) sont configurées pour coulisser en appui contre une face interne (4a) de la poignée (4) tandis que la troisième articulation (61) est configurée pour coulisser sur une partie du corps du couteau.

4. Couteau selon la revendication 3, pour lequel la troisième articulation (61) comporte des bossages (62) qui coulissent dans des premières rainures (12) réalisées dans lesdites parois latérales (1d, 1e) du corps du couteau, les premières rainures (12) constituant ladite partie du corps du couteau sur laquelle coulisse la troisième articulation et formant des premières rampes inclinées par rapport à l'axe longitudinal (A) du couteau selon une pente d'inclinaison croissante de l'arrière vers l'avant du couteau par rapport à l'axe longitudinal du couteau.

5. Couteau selon la revendication 3 ou 4, pour lequel la cinquième articulation (81) comporte des pions internes (82) reçus dans des deuxièmes rainures (21) sur le porte lame, transversales audit axe longitudinal et parallèles auxdites parois latérales (1d, 1e), et comporte des pions externes (83) qui coulissent dans des troisièmes rainures (13) réalisées dans lesdites parois latérales du corps du couteau, lesdites troisièmes rainures (13) formant des secondes rampes inclinées selon une pente d'inclinaison croissante de l'arrière vers l'avant du couteau par rapport à l'axe longitudinal (A) du couteau.

6. Couteau selon la revendication 5 pour lequel les troisièmes rainures (13) s'étendent sur une longueur de course de sortie de la lame.

7. Couteau selon les revendications 4 et 5, pour lequel l'inclinaison des premières rampes est plus prononcée que l'inclinaison des secondes rampes.

8. Couteau selon l'une quelconque des revendications précédentes pour lequel la poignée (4) s'articule sur l'avant du corps du couteau.

9. Couteau selon l'une quelconque des revendications précédentes pour lequel la course de sortie de la lame est supérieure à 2 fois la course de l'élément de poignée et préférablement de l'ordre de 2,5 fois à 3 fois la course de l'élément de poignée.

10. Couteau selon l'une quelconque des revendications précédentes comportant un dispositif de maintien de la lame dans le porte lame comportant un ergot (24) monté sur une languette ressort (23) et un dispositif de libération de la lame comportant un poussoir (11) muni d'une nervure (25) d'appui sur une terminaison libre (26) de ladite languette (23) et positionné en sorte de permettre une libération de la lame du porte lame par poussée sur ladite terminaison libre (26) produisant une torsion de ladite languette (23) et un dégagement de l'ergot d'un trou (31) de la lame lorsque le couteau est dans une position de sortie de la lame.

## Patentansprüche

1. Messer mit einem Körper (1), der sich entlang einer Längsachse (A) erstreckt und einen Klingenhalter (2) mit einer Klinge (3) umfasst, wobei der Klingenhalter entlang der Längsachse betätigt werden kann, um die Klinge aus dem Körper an einer Vorderseite (1a) des Körpers mittels eines Griffs herauszufahren (4), der im Winkel zu dem Körper des Messers bedienbar ist, und unter der Wirkung einer Rückstellfeder (10) wieder einzufahren, **dadurch gekennzeichnet, dass** es eine Kurbelvorrichtung umfasst, die dazu ausgebildet ist, eine Winkelbewegung des Griffs (4) in eine Längsbewegung des Klingenhalters (2) umzuwandeln, umfassend mindestens vier Verbindungsstangen (5, 6, 7, 8), die miteinander gelenkig verbunden und zwischen dem Messerkörper und dem Griff geführt sind, um eine Untersetzung des Ausfahrweges der Klinge im Verhältnis zur Drehung des Griffs zu bewirken.

2. Messer nach Anspruch 1, wobei der Messerkörper einen Boden (1c) aufweist, gegenüber dem der Klingenhalter (2) gleitet, und Seitenwände (1d, 1e) aufweist, die parallel zu einer Ebene des Klingenhalters verlaufen und zwischen denen sich der Klingenhalter bewegt.

3. Messer nach Anspruch 1 oder 2, wobei ein erstes Gelenk (51) zwischen einem hinteren Teil (1b) des Messerkörpers und einem ersten Ende einer ersten Verbindungsstange (5) ausgebildet ist, ein zweites Gelenk (52) zwischen einem zweiten Ende der ersten Verbindungsstange (5) und einem ersten Ende einer zweiten Verbindungsstange (6) ausgebildet ist, ein drittes Gelenk (61) zwischen einem zweiten Ende der zweiten Verbindungsstange (6) und einem ersten Ende einer dritten Verbindungsstange (7) ausgebildet ist, ein viertes Gelenk (71) zwischen einem zweiten Ende der dritten Verbindungsstange und einem ersten Ende einer vierten Verbindungsstange (8) ausgebildet ist, wobei das zweite Ende der vierten Verbindungsstange (8) mit einem fünften Gelenk (81) mit dem Klingenträger versehen ist und wobei das zweite und das vierte Gelenk (52, 71) dazu ausgebildet sind, an einer Innenseite (4a) des Griffs (4) zu gleiten, während das dritte Gelenk (61) dazu ausgebildet ist, auf einem Teil des Messerkörpers zu gleiten.

4. Messer nach Anspruch 3, wobei das dritte Gelenk (61) Vorsprünge (62) aufweist, die in ersten Nuten (12) gleiten, die in den Seitenwänden (1d, 1e) des Messerkörpers ausgebildet sind, wobei die ersten Nuten (12) den Teil des Messerkörpers bilden, auf dem das dritte Gelenk gleitet, und erste Rampen bilden, die in Bezug auf die Längsachse (A) des Messers mit einer zunehmenden Neigung von der Rückseite zur Vorderseite des Messers in Bezug auf die Längsachse des Messers geneigt sind.

5. Messer nach Anspruch 3 oder 4, wobei das fünfte Gelenk (81) innere Zapfen (82) aufweist, die in zweiten Nuten (21) am Klingenträger aufgenommen sind, die quer zur Längsachse und parallel zu den Seitenwänden (1d, 1e) verlaufen, und äußere Zapfen (83) aufweist, die in dritten Nuten (13) gleiten, die in den Seitenwänden des Messerkörpers ausgebildet sind, wobei die dritten Nuten (13) zweite Rampen bilden, die mit einer zunehmenden Neigung von der Rückseite zur Vorderseite des Messers in Bezug auf die Längsachse (A) des Messers geneigt sind.

6. Messer nach Anspruch 5, wobei sich die dritten Nuten (13) über eine Ausfahrlänge der Klinge erstrecken.

7. Messer nach den Ansprüchen 4 und 5, wobei die Neigung der ersten Rampen stärker ist als die Neigung der zweiten Rampen.

8. Messer nach einem der vorstehenden Ansprüche, wobei der Griff (4) an der Vorderseite des Messerkörpers angelenkt ist.

9. Messer nach einem der vorstehenden Ansprüche, wobei der Ausfahrweg der Klinge mehr als doppelt so groß ist wie der Weg des Griffelements und bevorzugt etwa das 2,5- bis 3-fache des Weges des Griffelements beträgt.

10. Messer nach einem der vorstehenden Ansprüche, umfassend eine Vorrichtung zum Halten der Klinge im Klingenhalter, die einen an einer Federzunge (23) angebrachten Zapfen (24) aufweist, und einer Vorrichtung zum Lösen der Klinge, die einen Druckknopf (11) mit einer Stützrippe (25) am freien Ende (26) der genannten Federzunge (23) aufweist und so positioniert ist, dass eine Freigabe der Klinge aus dem Klingenhalter durch Drücken auf das genannte freie Ende (26) ermöglicht wird, wodurch eine Verdrehung der genannten Federzunge (23) und ein Lösen des Zapfens aus einem Loch (31) der Klinge bewirkt wird, wenn sich das Messer in einer Ausfahrposition der Klinge befindet.

## Claims

1. Knife featuring a body (1) that extends along a longitudinal axis (A) and houses a blade holder (2) fitted with a blade (3), wherein the blade holder is movable along said longitudinal axis to extend the blade from the body at a front side (1a) of said body using a handle (4) that can be angularly manoeuvred relative to the knife body, and retract it under the action of a return spring (10), **characterised in that** it has a linkage mechanism designed to convert an angular movement of the handle (4) into longitudinal movement of the blade holder (2), having at least four connecting rods (5, 6, 7, 8) that are articulated to one another and guided between the knife body and the handle so as to produce a multiplication of the extension travel of the blade relative to the rotation of the handle.

2. Knife according to Claim 1, wherein the knife body has a base (1c) against which the blade holder (2) slides, and side walls (1d, 1e) that are parallel to a plane of the blade holder, between which the blade holder moves.

3. Knife according to Claim 1 or 2, wherein a first joint (51) is formed between a rear portion (1b) of the knife body and a first end of a first connecting rod (5), a second joint (52) is formed between a second end of the first connecting rod (5) and a first end of a second connecting rod (6), a third joint (61) is formed between a second end of the second connecting rod (6) and a first end of a third connecting rod (7), a fourth joint (71) is formed between a second end of the third connecting rod and a first end of a fourth connecting rod (8), wherein the second end of the fourth connecting rod (8) is equipped with a fifth joint (81) with the blade holder, and wherein the second and fourth joints (52, 71) are configured to slide in contact against an inner face (4a) of the handle (4), while the third joint (61) is configured to slide along a portion of the knife body.

4. Knife according to Claim 3, wherein the third joint (61) has bosses (62) that slide in first grooves (12) formed in said side walls (1d, 1e) of the knife body, the first grooves (12) constituting said part of the knife body on which the third joint slides and forming first ramps inclined relative to the longitudinal axis (A) of the knife with an increasing slope from the back to the front of the knife relative to the longitudinal axis of the knife.

5. Knife according to Claim 3 or 4, wherein the fifth joint (81) has internal pins (82) received in second grooves (21) on the blade holder, transverse to said longitudinal axis and parallel to said side walls (1d, 1e), and has external pins (83) which slide in third grooves (13) made in said side walls of the knife body, said third grooves (13) forming second ramps inclined with an increasing slope from the rear to the front of the knife with respect to the longitudinal axis (A) of the knife.

6. Knife according to Claim 5, wherein the third grooves (13) extend over a length of the blade extension travel.

7. Knife according to Claims 4 and 5, wherein the inclination of the first ramps is more pronounced than the inclination of the second ramps.

8. Knife according to any one of the preceding claims, wherein the handle (4) is hinged to the front of the knife body.

9. Knife according to any one of the preceding claims, wherein the extension travel of the blade is greater than twice the travel of the handle element, and preferably between 2.5 and 3 times the travel of the handle element.

10. Knife according to any one of the preceding claims having a device for securing the blade in the blade holder having a lug (24) mounted on a spring tab (23) and a device for releasing the blade having a pusher (11) equipped with a rib (25) resting on a free end (26) of said tab (23) and positioned so as to allow the blade to be released from the blade holder by pressing on said free end (26), thereby causing said tab (23) to twist and disengaging the lug from a hole (31) in the blade when the knife is in the blade-extended position.
